# EUROPÄISCHE PATENTSCHRIFT

(11) **EP 0 603 807 B1**
(45) Veröffentlichungstag und Bekanntmachung des Hinweises auf die Patenterteilung: **11.09.1996**
(21) Anmeldenummer: 93120554.6
(22) Anmeldetag: 20.12.1993
(51) Int. Cl.: E01C 5/06, B28B 7/24, B28B 7/00

(54) **Steinlage einer Paketierungseinheit, Anwendung, Herstellungs- und Paketierverfahren sowie Formkasten**
Stonelayer of a packaging unit, its use, method for making and packing same and mould
Couche des pierres d'un ensemble empaqueté, son application, procédé de fabrication et de paquetage ainsi que chassis de moulage

(30) Priorität: 23.12.1992 DE 4243963
(43) Veröffentlichungstag der Anmeldung: 29.06.1994
(73) Patentinhaber: ZAPF GMBH + CO., D-95448 Bayreuth (DE)
(72) Erfinder: Daubner, Alois, D-85283 Wolnzach (DE)
(74) Vertreter: Dr. Elisabeth Jung Dr. Jürgen Schirdewahn Dipl.-Ing. Claus Gernhardt

(56) Entgegenhaltungen:
- EP-A- 0 060 961
- DE-U- 8 405 128
- FR-A- 2 649 139
- US-A- 2 474 654
- US-A- 3 427 936

## Beschreibung

Die Erfindung bezieht sich auf eine Steinlage gemäß dem Oberbegriff von Anspruch 1. Eine entsprechende Steinlage auf einer Transportplatte ist aus dem DE-U1-84 05 128.0 bekannt.

Die Erfindung bezieht sich ferner auf eine Anwendung von mehreren gleichen Steinlagen gemäß Anspruch 11.

Ferner befaßt sich die Erfindung mit einem Verfahren zum Herstellen von Paketierungseinheiten mit mindestens einer erfindungsgemäßen Steinlage, wobei im Oberbegriff des betreffenden Anspruchs 12 von üblicher Herstellungstechnologie bei Kunststeinen ausgegangen wird.

Schließlich betrifft die Erfindung einen Formkasten gemäß Anspruch 14, mit welchem die Herstellung der Steinlagen entsprechend dem Verfahren vorgenommen werden kann.

Der Beton der Kunststeine kann mit oder ohne Vorsatzschicht gefertigt sein.

Die Erfindung befaßt sich speziell mit der Herstellung von Steinlagen mit Kunststeinen im Pflastersteinformat. Angestrebt wird dabei allgemein, mittels Kunststeinen die Verhältnisse von Natursteinpflastern, z. B. solchen aus Granit, Basalt oder anderen Natursteinarten, so naturecht wie möglich nachzubilden.

Eine Besonderheit von Natursteinpflaster, mit deren Nachbildung sich die Erfindung befaßt, liegt darin, daß praktisch jeder Naturstein anders geformt ist als alle anderen. Zwar werden die Natursteine meist in einem viereckigen Grundformat ausgeliefert; es kommen jedoch je nach dem Ergebnis bei der Pflastersteinfertigung zusätzlich auch Natursteine mit fünf- bis gar sechseckigem Grundformat in Frage. Der Seitenlinie des Grundformats ist dabei eine durch den Steinbruch bestimmte unregelmäßige Umrißlinie eigen. Bei der Verlegung derartiger Natursteinpflaster bis hin zur Verlegung von Kopfsteinpflaster hängt es dann vom Geschick des Verlegearbeiters ab, die Natursteine unter geeigneter gegenseitiger Anpassung zum Pflaster zu verlegen.

Der Herstellungstechnologie von Kunststeinen andererseits ist bisher herstellungsbedingt eine Armheit, also ein Mangel an Vielfalt von Kunststeinformen pro Herstellungsprozeß eigen, so daß bei gleichzeitig gefertigten Kunststeinen bisher kaum mit einer Annäherung an Natursteinverhältnisse zu rechnen ist. Auch hat man bei der Herstellung von Kunststeinen bisher dort, wo während eines Herstellungsganges mehrere Kunststeinformen gefertigt werden, Wert auf bestimmte gegenseitige Geometrie oder Verzahnungsverhältnisse gelegt, die mit den Verhältnissen eines Natursteinpflasters nicht vergleichbar sind.

Bei der Steinlage nach dem DE-U1-84 05 128.0 hat man zwar schon angestrebt, im Wege der üblichen Betonsteinfertigung Natursteine unter Verwendung einer Vorsatzschicht nachzuahmen und dabei insbesondere eine natursteinartig unregelmäßige äußere Umrißkontur zu gestalten. Gewonnen werden dabei jedoch nur Pflastersteine mit drei Arten viereckiger Grundformate, nämlich eines rechteckigen Grundformates und zweier trapezförmiger Grundformate, die sich paarweise zu der Rechteckform ergänzen. Das rechteckige Steinmuster der Steinlage ist dabei das Steinmuster auf einer Transportplatte, welches dem Zuordnungsmuster bei der Herstellung entspricht. Das rechteckige Steinmuster der Steinlage nach der Erfindung wird ebenso auf die Herstellung im Formkasten bzw. auf den Transport auf einer Transportplatte, oder in einer anderen Art der Paketierung, bezogen. Bei der bekannten Steinlage sind die drei unterschiedlichen Grundformate nur in den Zeilen des Musters unterschiedlich, während sie sich in den Spalten wiederholen. Es versteht sich dabei, daß man den Begriff der Zeilen und Spalten bedarfsweise austauschen kann.

Typisch für diese bekannte Steinlage ist, daß trotz der Zielsetzung, Natursteinverhältnisse so gut wie möglich nachzuahmen, in der Art der Gestaltung der Steine und deren doch noch relativ geringer Varietät Gedankengut der normalen Formsteintechnik nicht aufgegeben ist; so sollen die Steine der bekannten Steinlage speziell bogenförmig geschwungen verlegt werden können.

Aus der EP-A-0 060 961 ist bereits ein doppelstökkiger Pflasterstein bekannt, dessen unterer Stockwerksbereich mit einem größeren Umfang als der obere Stockwerksbereich gefertigt ist, der natursteinartig ausgebildet sein kann. Wenn auch grundsätzlich jede Raumform des oberen Stockwerks in Betracht gezogen ist, so speziell auch die eines Kreissektors, ist jeweils nur die Verlegung eines einzigen Grundtypus im Verband in Betracht gezogen, wie speziell die Verlegung des Typs viereckiger Steine nur in zwei Grundformen, nämlich einer quadratischen und einer langgestreckt rechteckigen Grundform.

Ebenso wie die letztgenannten Steine streben auch die Steine gemäß der FR-A-2 649 139 an, Unregelmäßigkeiten von Natursteinen in Oberfläche und Fugenverlauf nachzuahmen. Es wird jedoch nur der viereckige Grundtyp mit unterschiedlicher Kantenlänge eines grundsätzlichen Rechteckformats in Betracht gezogen, wobei lediglich die Längskanten eine von der Geraden etwas abweichende Linienführung unterschiedlicher Abweichungsart haben. Wiederum werden auch quadratische und langgestreckt rechteckige Grundformate einbezogen, die dann in Zeilen und Spalten verlegt werden können. Eine weitere Variation in Richtung einer Erhöhung der Ungleichmäßigkeit ist erreichtbar, indem man Oberseite und Unterseite des betreffenden Steins austauscht.

Wie bereits angesprochen wird jedoch weder im Falle der EP-A-0 060 961 noch der FR-A-2 649 139 ein Wechsel des Grundtyps innerhalb des Verbandes in Betracht gezogen.

Der Erfindung liegt die Aufgabe zugrunde, eine Steinlage einer Paketierungseinheit zu schaffen, die sich unter weiter optimierter Auswahl der Kunststeine der Steinlage für eine Nachahmung von Natursteinverhältnissen leicht für Paketierungs- und Versandzwecke im zusammengeschobenen Zustand seitlich greifen läßt.

Diese Aufgabenstellung wird bei einer Steinlage gemäß dem Oberbegriff von Anspruch 1 durch die Merkmale von dessen kennzeichnendem Teil realisiert.

Die Erfindung geht im Wege der Betonsteinfertigung den Weg der Annäherung an die Verhältnisse bei Natursteinen konsequent weiter, trägt dabei der natürlichen Vielfalt von Natursteinen wesentlich besser als bisher Rechnung und berücksichtigt die Vorteile der Kunststeinfertigung bzw. Erfahrungen aus der Verlegetechnik von Kunststeinen nur insoweit, wie dies ohne ernsthafte Beeinträchtigung des allgemeinen Ziels der Annäherung der Natursteinverhältnisse möglich ist.

Besonders hervorzuheben ist die im Rahmen der Erfindung bereitgestellte Vielzahl von Grundformaten von Natursteinen entsprechenden Grundformaten der Kunststeine unter Einschluß auch einer Vielzahl fünfeckiger Grundformate, die sich jedoch wie bei Kunststeinen üblich weiterhin leicht fertigen, paketieren und versenden lassen. Im Rahmen der Erfindung ist es dabei im Regelfall nicht beabsichtigt, etwa die gefertigten Kunststeine in ihrer gegenseitigen Zuordnung bei ihrer Herstellung, Paketierung und Versendung auch zu verlegen. Dies ist zwar auch eine Möglichkeit, im allgemeinen ist jedoch daran gedacht, sogar Kunststeine mehrerer gleicher Steinlagen in willkürlicher Zusammenstellung als Bodenbelag von Verkehrsflächen, insbesondere im Außerhausbereich, anzuwenden. An diesem bevorzugten Anwendungsfall wird auch die allgemeine Anwendbarkeit der in erfindungsgemäßen Steinlagen jeweils zusammengefaßten Kunststeine für eine Pflasterverlegung deutlich, die nach diesem konkreten Anwendungsfall sogar in ungeordneter Zuordnung im verlegten Pflaster erfolgen kann.

Mit den Merkmalen der Ansprüche 2 bis 6 erhält man jeweils eine weitere Verfeinerung bei der Annäherung an die Vielfalt natürlicher Steinformen. Die Merkmale der Ansprüche 7 bis 9 tragen dabei auch zur großen Steinformvarietät bei. Besondere Bedeutung kommt ihnen aber auch in einer Förderung des Zusammenhalts bei Paketierung und Transport zu, insbesondere, wenn die einzelnen Steinlagen, die aufeinander bei der Paketierung abgelegt werden, jeweils relativ zueinander um 180° gedreht werden.

Je größer die Anzahl der in einem rechteckigen Steinmuster gefertigten Kunststeine ist, um so besser ist bei der erfindungsgemäßen Steinlage die Annäherung an Natursteinverhältnisse. Im Regelfall wird man dabei ganz nach Natursteinart anstreben, daß alle Kunststeine des rechteckigen Steinmusters der Steinlage voneinander verschiedenen Seitenverlauf ihrer Grundformate haben.

Aus dem DE-U1-91 04 635.1 ist es an sich schon bei einem Bausatz geradlinig begrenzter Betonsteine bekannt, nur an einer Ecke eines rechteckigen Steinmusters einen einzigen fünfeckigen Pflasterstein und/oder gegebenenfalls noch ein oder zwei sechseckige Pflastersteine vorzusehen, wobei nur bei dem sechseckigen Grundformat auch eine nach innen eingeknickte Ecke vorgesehen ist. Dieser bekannte Bausatz hat zum Ziel, aus den in bestimmter Weise geformten Steinen des Bausatzes Formationen und Ornamente zu bilden, nicht aber ganz unregelmäßige Beläge wie bei Natursteinpflastern. Eine Anordnung gleicher Steinzahlen in Zeilen und Spalten und damit ein vereinfachtes Greifen nach der Herstellung und zum Zwecke des Paketierens und Transportes ist auch nicht gegeben.

Die Erfindung wird im folgenden an einer Zeichnung an einem Ausführungsbeispiel noch näher erläutert.

Die Figur zeigt dabei eine Draufsicht auf eine erfindungsgemäße Steinlage von Kunststeinen im Pflastersteinformat innerhalb eines von einem Formkasten vorgegebenen rechteckigen Steinmusters.

Innerhalb eines Formkastens 2 beispielsweise mit einer Wandstärke von 15 bis 20 mm sind in acht Zeilen mit den Kennbuchstaben A-H jeweils 15 Spalten mit den Kennziffern 1-15 von Kunststeinen vorgesehen, wobei in jeder Zeile und in jeder Spalte dieselbe Anzahl von Kunststeinen vorgesehen ist. Im ganzen ergeben sich also 8 x 15 = 120 Kunststeine, die alle unterschiedlichen Umriß haben.

Im Formkasten entspricht jedem herzustellenden Kunststein ein entsprechendes Fach, wobei die einzelnen Fächer durch Zwischenbleche 4 abgeteilt sind.

Während hier das Steinmuster langgestreckt rechteckig ist, kann in Abwandlung aber auch das rechteckige Steinmuster streng quadratisch sein.

Die meisten Kunststeine haben, wie ohne weiteres ersichtlich, ein viereckiges Grundformat. Es ist eine Vielzahl fünfeckiger Grundformate vorgesehen, wie im Randbereich beispielsweise an der Position A5 und an der Position A14 oder an der Position E15 oder im Innenraum beispielsweise an der Position D5. Ein sechseckiges Grundformat ist im Innenraum beispielsweise an der Position G9 vorhanden. Die Position E10 zeigt beispielsweise einen fünfeckigen Kunststein bzw. ein entsprechendes Fach, bei dem sowohl die Winkel aller Ecken als auch der Verlauf aller Seiten des Grundformats unterschiedlich sind. Bei allen Positionen ist dem Grundformat eine natursteinartige unregelmäßige Umrißlinie überlagert, die in der Zeichnung durch unruhigen Verlauf der Umrißlinie verdeutlicht ist.

In dem in der Zeichnung dargestellten rechteckigen Steinmuster lassen sich wegen der gleichartigen Dimensionierung der Fugen zwischen den hergestellten Kunststeinen im wesentlichen, d.h. von allen Unregelmäßigkeiten abgesehen, gleichartige Fugenabstände erhalten, so daß man wegen der gleichen Anzahl von Kunststeinen pro Zeile bzw. pro Spalte die Kunststeine, die nach Entfernen der Formzwischenwand im gleichen Muster liegenbleiben, horizontal wiederum in eine rechteckige Konfiguration zusammenschieben und dann auch von der Seite her ergreifen und versetzen kann.

Besonders hervorzuheben ist dabei, daß diese verbliebene Symmetrie nicht unbedingt dadurch erkauft ist, daß wie beispielsweise im Falle der Fuge 6 zwischen den beiden Zeilen B und C ein verhältnismäßig durchlaufender Fugenverlauf entsteht, sondern daß vielmehr wie im Falle der Fuge 8 zwischen den Spalten der Kennziffern 4 und 5 ein von Stein zu Stein stark versetzter Fugenverlauf gewonnen wird.

Die gezeigten 120 natursteinähnlich unterschiedlichen Kunststeine lassen sich beispielsweise auf einer Fertigungsfläche von 700 x 1.200 mm² fertigen. Dabei haben alle unterschiedlichen Kunststeine übliches Naturstein-Pflasterformat.

Im einzelnen sind weiterhin insbesondere folgende Merkmale in dem in der Figur dargestellten rechteckigen Steinmuster verwirklicht:

Sowohl in den Zeilen A-H als auch in den Spalten 1-15 sind Kunststeine mit voneinander verschiedenen Grundformaten vorgesehen.

Es ist eine Vielzahl von Kunststeinen (z.B. A5,A14,E15 und D5) mit fünfeckigen Grundformaten vorgesehen, die über die Zeilen A-H und über die Spalten 1-15 des rechteckigen Steinmusters verteilt sind.

Es sind auch mehrere Kunststeine (G9,C4,D6) mit sechseckigen Grundformaten vorgesehen.

Mindestens ein Kunststein (z.B. H7) mit fünfeckigem Grundformat und auch mindestens ein Kunststein (z.B. D6) mit sechseckigem Grundformat weisen je eine nach innen eingeknickte Ecke auf.

Mindestens ein Kunststein (z.B. H6) mit viereckigem Grundformat weist einen bogenförmigen Verlauf mindestens einer Seite des Grundformats auf.

Es gibt Kunststeine (z.B. A1,A8,A12) mit viereckigen Grundformaten, welche an mindestens drei Ecken ihres Grundformats von 90° abweichende Eckwinkel haben, wobei auch Kunststeine (z.B. A8,A12) mit vier von 90° abweichenden Eckwinkeln vorgesehen sind.

Alle Kunststeine des rechteckigen Steinmusters haben voneinander verschiedenen Seitenverlauf ihrer Grundformate.

Sowohl alle Fugen 8 zwischen benachbarten Spalten 1-15 des Steinmusters als auch manche Fugen 6 zwischen benachbarten Zeilen A-H des Steinmusters sind aus gegeneinander versetzten Abschnitten zusammengesetzt.

Alle Fugen 6 zwischen Zeilen A-H und alle Fugen 8 zwischen Spalten 1-15 des rechteckigen Steinmusters haben einen von einer Geraden abweichenden Verlauf.

## Patentansprüche

1. Steinlage einer Paketierungseinheit aus einer Vielzahl von Kunststeinen (A1-H15) aus Beton im Pflastersteinformat, die in einem rechteckigen Steinmuster aneinander liegen und eine Vielzahl unterschiedlicher Umrisse haben, die eine natursteinartig unregelmäßige Umrißlinie längs der Seiten ihres jeweiligen Grundformats beschreiben, wobei die Kunststeine im rechteckigen Steinmuster mindestens drei Zeilen (A-H) und mindestens drei Spalten (1-15) einnehmen und die Anzahl der Kunststeine pro Zeile (A-H) und pro Spalte (1-15) jeweils gleich ist, wobei ferner eine Vielzahl von Kunststeinen (A1,E9,F15) mit vom Rechteck verschiedenen viereckigen Grundformaten vorgesehen ist und wobei in den Zeilen (A-H) Kunststeine (A1-A15) mit voneinander verschiedenen Grundformaten vorgesehen sind,
dadurch **gekennzeichnet,**
daß auch in den Spalten (1-15) Kunststeine (A9-H9) mit voneinander verschiedenen Grundformaten vorgesehen sind, und
daß eine Vielzahl von Kunststeinen (A5,A14,E15,D5) mit fünfeckigen Grundformaten vorgesehen ist, die über die Zeilen (A-H) und über die Spalten (1-15) des rechteckigen Steinmusters verteilt sind.

2. Steinlage nach Anspruch 1, dadurch gekennzeichnet, daß auch mehrere Kunststeine (G9,C4,D6) mit sechseckigen Grundformaten vorgesehen sind.

3. Steinlage nach Anspruch 1 oder 2, dadurch gekennzeichnet, daß mindestens ein Kunststein (H7) mit fünfeckigem Grundformat, vorzugsweise auch mindestens ein Kunststein (D6) mit sechseckigem Grundformat, eine nach innen eingeknickte Ecke aufweist.

4. Steinlage nach einem der Ansprüche 1 bis 3, dadurch gekennzeichnet, daß mindestens ein Kunststein (H6) mit viereckigem Grund format einen bogenförmigen Verlauf mindestens einer Seite des Grundformats aufweist.

5. Steinlage nach einem der Ansprüche 1 bis 4, gekennzeichnet durch Kunststeine (A1,A8,A12) mit viereckigen Grundformaten, welche an mindestens drei Ecken ihres Grundformats von 90° abweichende Eckwinkel haben, wobei vorzugsweise auch Kunststeine (A8,A12) mit vier von 90° abweichenden Eckwinkeln vorgesehen sind.

6. Steinlage nach einem der Ansprüche 1 bis 5, dadurch gekennzeichnet, daß alle Kunststeine des rechteckigen Steinmusters voneinander verschiedenen Seitenverlauf ihrer Grundformate haben.

7. Steinlage nach einem der Ansprüche 1 bis 6, bei dem Fugen (8) zwischen benachbarten Spalten (1-15) des Steinmusters aus gegeneinander versetzten Abschnitten zusammengesetzt sind, dadurch gekennzeichnet, daß auch Fugen (6) zwischen benachbarten Zeilen (A-H) des Steinmusters aus gegeneinander versetzten Abschnitten zusammengesetzt sind.

8. Steinlage nach Anspruch 7, dadurch gekennzeichnet, daß alle Fugen (8) zwischen benachbarten Spalten (1-15) des Steinmusters aus gegeneinander versetzten Abschnitten zusammengesetzt sind.

9. Steinlage nach einem der Ansprüche 1 bis 8, dadurch gekennzeichnet, daß alle Fugen (6) zwischen Zeilen (A-H) und alle Fugen (8) zwischen Spalten (1-15) des rechteckigen Steinmusters einen von einer Geraden abweichenden Verlauf haben.

10. Steinlage nach einem der Ansprüche 1 bis 9, dadurch gekennzeichnet, daß das rechteckige Steinmuster mindestens acht Zeilen und fünfzehn Spalten aufweist.

11. Anwendung von mehreren gleichen Steinlagen nach einem der Ansprüche 1 bis 10 in willkürlicher Zusammenstellung der Kunststeine der Steinlagen untereinander als Bodenbelag von Verkehrsflächen.

12. Verfahren zum Herstellen von Paketierungseinheiten mit mindestens einer Steinlage nach einem der Ansprüche 1 bis 10 mittels einer Preß- und Rüttelform, die eine Fertigungspalette, einen von dieser abhebbaren, mit einer Facheinteilung versehenen Formkasten (2) und eine auf die einzelnen Fächer einwirkende Preßstempelanordnung aufweist, durch Befüllen der Fächer mit Kunststeinrohmaterial, Pressen und Rütteln bis zur hohlraumfreien Auffüllung der Fächer unter Oberflächenprofilierung, Entfernen des Preßstempels und des Formkastens, Transportieren der Formlinge auf der Fertigungspalette in der bei der Formung gegebenen Anordnung zu einem Aushärtplatz, Zusammenschieben der gewonnenen Kunststeine in ein rechteckiges Steinmuster, Greifen der zusammengeschobenen Kunststeine als Steinlage von mindestens zwei entgegengesetzten Seiten her und Paketieren in dieser Zusammenstellung, insbesondere in mehreren, aus verschiedenen Formungsvorgängen gewonnenen Steinlagen,
dadurch **gekennzeichnet**, daß in den Fächern des Formkastens eine mehrzeilige und mehrspaltige Auslegung mit unterschiedlicher natursteinartiger Konturierung der Seiten und/oder Ecken der Kunststeine entsprechend der Anordnung der Kunststeine in einer Steinlage nach einem der Ansprüche 1 bis 10 vorgebildet und gegebenenfalls mittels der Preßstempel eine unterschiedliche Oberseitenform der Kunststeine geformt wird.

13. Verfahren nach Anspruch 12, dadurch gekennzeichnet, daß beim Paketieren von aus verschiedenen Formungsvorgängen gewonnenen Steinlagen die Orientierung der Steinlagen aufeinander jeweils um 180° gewechselt wird.

14. Formkasten zum Ausführen des Verfahrens nach Anspruch 12 oder 13, dadurch gekennzeichnet, daß die Fächer des Formkastens (2) eine mehrzeilige und mehrspaltige Auslegung mit unterschiedlicher natursteinartiger Konturierung der Seiten und/oder Ecken der Kunststeine einer Steinlage nach einem der Ansprüche 1 bis 10 vorbilden.

## Claims

1. Stone layer of a packing unit of a plurality of artificial stones (A1-H15) made of concrete in a paving stone format lying adjacent to each other in a rectangular stone pattern and having a plurality of varying outlines describing an outline along the sides of its respective basic format, which is similar to the irregular outline of natural stones, the artificial stones occupying at least three lines (A-H) and at least three columns (1-15) in the rectangular stone pattern and the number of artificial stones in each line (A-H) and in each column (1-15) being equal, wherein further a plurality of artificial stones (Al, E9, F15) the rectangular basic formats of which differ from that of the rectangle is provided, and wherein in the lines (A-H) artificial stones (A1-A15) with basic formats varying from each other are provided,
**characterized** in that
in the columns (1-15), too, artificial stones (A9-H9) having basic formats varying from each other are provided,
a plurality of artificial stones (A5, A14, E15, D5) with pentangular basic formats is provided which stones are distributed over the lines (A-H) and the columns (1-15) of the rectangular stone pattern.

2. Stone layer according to claim 1, characterized in that there are also provided several artificial stones (G9, C4, D6) with hexagonal basic formats.

3. Stone layer according to claim 1 or 2, characterized in that at least one artificial stone (H7) with a pentangular basic format, preferably also at least one artificial stone (D6) with a hexagonal basic format, comprises a corner bent to the inside.

4. Stone layer according to one of claims 1 to 3, characterized in that at least one side of the basic format of at least one artificial stone (H6) with a tetragonal basic format has a curved course.

5. Stone layer according to one of claims 1 to 4, characterized by artificial stones (A1, A8, A12) with tetragonal basic formats having at at least three corners of their basic formats corner angles differing from 90°, wherein preferably also artificial stones (A8, A12) are provided having four corner angles differing from 90°.

6. Stone layer according to one of claims 1 to 5, characterized in that all artificial stones of the rectangular stone pattern have a side course of their basic formats differing from each other.

7. Stone layer according to one of claims 1 to 6, in which joints (8) between adjacent columns (1-15) of the stone pattern are composed of offset sections, characterized in that also joints (6) between adjacent lines (A-H) of the stone pattern are composed of offset sections.

8. Stone layer according to claim 7, characterized in that all joints (8) between adjacent columns (1-15) of the stone pattern are composed of offset sections.

9. Stone layer according to one of claims 1 to 8, characterized in that all joints (6) between the lines (A-H) and all joints (8) between the columns (1-15) of the rectangular stone pattern have a course each of which differs from a straight line.

10. Stone layer according to one of claims 1 to 9, characterized in that the rectangular stone pattern comprises at least eight lines and fifteen columns.

11. Using several equal stone layers according to one of claims 1 to 10 in an arbitrary combination of the artificial stones of the stone layers with respect to each other as a floor covering of traffic areas.

12. Process for manufacturing packet units with at least one stone layer according to one of claims 1 to 10 by means of a press and jolt mould comprising a production pallet, a moulding box (2) which can be lifted off the mould and is divided into compartments, and a moulding die arrangement acting upon the individual compartments, by filling the compartments with a raw material for artificial stones, pressing and jolting until the compartments are filled without any cavities left and at the same time profiling the surface, removing the moulding die and the moulding box, transporting the mouldings on the production pallet in the arrangement given during the moulding process to a hardening place, pushing together the obtained artificial stones to obtain a rectangular stone pattern, gripping the artificial stones pushed together as a stone layer from at least two opposite sides and packing them in this combination, preferably in several stone layers obtained in different moulding processes,
**characterized** in that in the compartments of the moulding box a multi-line and multi-column layout with varying outlines, which are similar to the outlines of natural stones, of the sides and/or corners of the artificial stones corresponding to the arrangement of the artificial stones in a stone layer according to one of claims 1 to 10 is preformed and optionally a varying shape of the upper side of the artificial stones is given by means of the moulding dies.

13. Process according to claim 12, characterized in that in the process of packing stone layers obtained in different moulding processes the orientation of the stone layers one on top of the other is respectively changed by 180°.

14. Moulding box for carrying out the process according to claim 12 or 13, characterized in that the compartments of the moulding box (2) preform a multi-layer and multi-column layout with varying outlines, which are similar to the outlines of natural stones, of the sides and/or corners of the artificial stones of a stone layer according to one of claims 1 to 10.

## Revendications

1. Couche de pierres d'une unité d'empaquetage composé d'un grand nombre de pierres artificielles (A1 à H15) en béton, ayant un format de pavé, qui reposent les unes près des autres dans un modèle de pierre rectangulaire et ont un grand nombre de contours différents, qui décrivent une ligne de contour du même genre que la ligne de contour irrégulière des pierres naturelles le long des côtés, chaque fois, de leur format de base, les pierres artificielles dans le modèle de pierre rectangulaire occupant au moins trois rangées (A à H) et au moins trois colonnes (1 à 15) et le nombre des pierres artificielles par rangée (A à H) et par colonne (1 à 15) étant chaque fois égal, de plus un grand nombre de pierres artificielles (Al, E9, F15) avec des formats de base rectangulaires différents du rectangle étant prévu, et, dans les rangées (A à H), des pierres artificielles (A1 à A15) avec des formats de base différents les uns des autres étant prévues,
caractérisée en ce,
qu'aussi dans les colonnes (1 à 15), des pierres artificielles (A9 à H9) avec des formats de base différents les uns des autres sont prévues, et
qu'un grand nombre de pierres artificielles (A5, A14, E15, D5) avec des formats de base pentagonaux est prévu, qui sont réparties sur les rangées (A à H) et sur les colonnes (1 à 15) du modèle de pierre rectangulaire.

2. Couche de pierres selon la revendication 1, caractérisée en ce, qu'aussi plusieurs pierres artificielles (G9, C4, D6) avec des formats de base hexagonaux sont prévus.

3. Couche de pierres selon la revendication 1 ou la revendication 2, caractérisée en ce, qu'au moins une pierre artificielle (H7) avec format de base pentagonal, de façon préférée aussi au moins une pierre artificielle (D6) avec format de base hexagonal, présentent un coin abattu vers l'intérieur.

4. Couche de pierres selon une des revendications 1 à 3, caractérisée en ce, qu'au moins une pierre artificielle (H6) avec format de base rectangulaire présente un tracé arqué, au moins à un côté du format de base.

5. Couche de pierres selon une des revendications 1 à 4, caractérisée par des pierres artificielles (A1, A8, A12) avec des formats de base rectangulaire, lesquelles, à au moins trois coins de leur format de base, ont des angles de coin s'écartant de 90°, de préférence, aussi, des pierres artificielles (A8, A12) avec quatre angles de coin s'écartant de 90° étant prévus.

6. Couche de pierres selon une des revendications 1 à 5, caractérisée en ce que toutes les pierres artificielles du modèle de pierre rectangulaire ont des tracés latéraux de leurs formats de base différents les uns des autres.

7. Couche de pierres selon une des revendications 1 à 6, lors de laquelle, des joints (8) entre des colonnes (1 à 15) voisines du modèle de pierre sont composés à partir de sections décalées les unes par rapport aux autres, caractérisée en ce, qu'aussi des joints (6) entres des rangées (A à H) voisines du modèle de pierre sont composés à partir de sections décalées les unes par rapport aux autres.

8. Couche de pierres selon la revendication 7, caractérisée en ce, que tous les joints (8) entre des colonnes (1 à 15) voisines du modèle de pierre sont composés de sections décalées les unes par rapport aux autres.

9. Couche de pierres selon une des revendications 1 à 8, caractérisée en ce, que tous les joints (6) entre les rangées (A à H) et tous les joints (8) entre les colonnes (1 à 15) du modèle de pierre rectangulaire ont un tracé s'écartant d'une droite.

10. Couche de pierres selon une des revendications 1 à 9, caractérisée en ce, que le modèle de pierre rectangulaire présente au moins huit rangées et quinze colonnes.

11. Emploi de plusieurs couches de pierres selon une des revendications 1 à 10 semblable, avec composition arbitraire des pierres artificielles des couches de pierres entre elles, comme revêtement de sol de surfaces de circulation.

12. Procédé pour la réalisation d'unités d'empaquetage comprenant au moins une couche de pierres selon une des revendications 1 à 10 au moyen d'un moule de pressage et de vibration, qui présente : une palette de fabrication, un châssis de moulage (2) susceptible d'être soulevé de celle-ci, pourvu d'une division en compartiments, et un agencement de fouloir de presse agissant sur les compartiments individuels, par remplissage des compartiments avec de la matière première de pierre artificielle, pressage et mise en vibration jusqu'au remplissage libre d'espaces creux des compartiments avec profilage de surface, enlèvement du fouloir de presse et du châssis de moulage, transport des ébauches moulées sur la palette de fabrication, dans l'agencement donné lors du moulage, à un emplacement de durcissement, poussage ensemble des pierres artificielles obtenues en un modèle de pierre rectangulaire, saisie des pierres poussées ensemble comme couche de pierres à partir d'au moins deux côtés opposés et empaquetage dans cet assemblage, en particulier, en plusieurs couches de pierres obtenues à partir de processus de formation différents,
caractérisé en ce, que dans les compartiments du châssis de moulage, une conception à plusieurs rangées et plusieurs colonnes, avec formation de contour du genre pierre naturelle différente des côtés et/ou des coins des pierres artificielles, correspondant à l'agencement des pierres artificielles dans une couche de pierres selon une des revendications 1 à 10, sera préparée, et, le cas échéant, au moyen du fouloir de presse, une forme de côté supérieur différente des pierres artificielles sera formée.

13. Procédé selon la revendication 12, caractérisé en ce, que lors de l'empaquetage de couches de pierres obtenues à partir de processus de formation différents, l'orientation des couches de pierres les unes sur les autres sera changée chaque fois de 180°.

14. Châssis de moulage pour l'exécution du procédé selon la revendication 12 ou la revendication 13, caractérisé en ce, que les compartiments du châssis de moulage (2) préparent une conception à plusieurs rangées et plusieurs colonnes, avec formation de contour du genre pierre artificielle différente des côtés et/ou des coins des pierres artificielles d'une couche de pierres selon une des revendications 1 à 10.
